# EUROPÄISCHE PATENTSCHRIFT

(11) **EP 3 664 924 B1**
(45) Veröffentlichungstag und Bekanntmachung des Hinweises auf die Patenterteilung: **18.08.2021**
(21) Anmeldenummer: 18731045.3
(22) Anmeldetag: 11.06.2018
(51) Int. Cl.: B01F 7/18, B01F 3/18, B01F 15/02, B08B 3/02

(54) **MISCHVORRICHTUNG, VERFAHREN ZUM MISCHEN UND VERFAHREN ZUM REINIGEN EINER MISCHVORRICHTUNG**
MIXING DEVICE, METHOD FOR MIXING, AND METHOD FOR CLEANING A MIXING DEVICE
DISPOSITIF DE MÉLANGE, PROCÉDÉ DE MÉLANGE ET PROCÉDÉ DE NETTOYAGE D'UN DISPOSITIF DE MÉLANGE

(30) Priorität: 07.08.2017 DE 102017213641
(43) Veröffentlichungstag der Anmeldung: 17.06.2020
(73) Patentinhaber: Hüttlin GmbH, 79650 Schopfheim (DE)
(72) Erfinder: SCHMIDT, Uwe, 79650 Schopfheim (DE); PAASCHE, Christian Karl, 79713 Bad Saeckingen (DE)
(74) Vertreter: DREISS Patentanwälte PartG mbB
(86) Internationale Anmeldenummer: PCT/EP2018/065260
(87) Internationale Veröffentlichungsnummer: WO 2019/029866

(56) Entgegenhaltungen:
- EP-A2- 3 095 510
- DE-U1- 20 307 458
- FR-A5- 2 123 637
- GB-A- 2 079 615
- US-A- 879 590
- US-A- 4 049 244

## Beschreibung

### Stand der Technik

Die vorliegende Erfindung betrifft eine Mischvorrichtung, insbesondere zum Mischen von Feststoffen.

Aus dem Stand der Technik ist eine Vielzahl von Mischvorrichtungen bekannt.

Nachteilig am Stand der Technik ist die meist aufwendige und komplexe Bauweise, was insbesondere bei Mischvorrichtungen mit mehreren Rührachsen der Fall ist. Die Geometrie der Rührblätter muss hier so gestaltet werden, dass es während des Betriebs nicht zu Kollisionen kommt. Weiterhin können die meisten Mischer nicht über eine längere Zeitdauer im absatzweisen Betrieb in der pharmazeutischen Produktion eingesetzt werden, da die aufwendige Bauweise viel Totraum in Lücken mit sich bringt. Eine Verschleppung von Charge zu Charge und damit schlechte Rückverfolgbarkeit in der pharmazeutischen Produktion sind die Folge.

EP 3 095 510 A2, US 879 590 A, FR 2 123 637 A5, DE 203 07 458 U1,

GB 2 079 615 A und US 4 049 244 A offenbaren Mischvorrichtungen mit Merkmalen des Anspruchs 1.

### Offenbarung der Erfindung

Die Erfindung geht aus von einer Mischvorrichtung nach Gattung des unabhängigen Anspruchs 1.

Die erfindungsgemäße Mischvorrichtung dient insbesondere zum Mischen von Feststoffen in einem Mischbehälter, mit einem Rührorgan, das wenigstens zwei wendelförmig ausgebildete Rührblätter aufweist, die mit einer motorisch antreibbaren Welle verbunden sind, wobei die Rührblätter einen ersten Abschnitt, einen zweiten Abschnitt und einen dritten Abschnitt aufweisen. Jeder der Abschnitte weist eine konstante Steigung mit einer Steilheit oder eine von der konstanten Steigung abweichende Steigung mit einer Krümmung auf, wobei wenigstens eine der konstanten Steigungen eine von der wenigstens einen anderen konstanten Steigung unterschiedliche Steilheit aufweist oder eine der abweichenden Steigungen eine von der wenigstens einen anderen abweichenden Steigung unterschiedliche Krümmung aufweist.

Dabei ist der zweite Abschnitt zwischen dem ersten und dritten Abschnitt angeordnet.

Unter einer "von den konstanten Steigungen abweichende Steigung" kann eine nicht konstante oder variable Steigung verstanden werden.

Bevorzugt weist der erste Abschnitt eine konstante Steigung, der zweite Abschnitt eine von der konstanten Steigung abweichende Steigung und der dritte Abschnitt wieder eine konstante Steigung auf.

Durch das Vorsehen der Mischvorrichtung lassen sich Toträume beim Mischen der Feststoffe im Mischbehälter auf einfache Weise reduzieren. Mit anderen Worten wird mit der Mischvorrichtung ein nahezu totraumfreies Mischen ermöglicht.

Die Mischvorrichtung kann auch zum Granulieren und/oder Trocknen von Feststoffen verwendet werden. Die Mischvorrichtung kann als Rührvorrichtung oder Mischer verstanden werden. Vorzugsweise sind die Feststoffe pharmazeutische Feststoffe, insbesondere Füllstoffe und Arzneistoffe.

Unter den wendelförmig ausgebildeten Rührblättern können Rührblätter verstanden werden, die schraubenlinienförmig ausgebildet sind.

Die Unteransprüche zeigen bevorzugte Weiterbildungen der Erfindung.

Vorteilhaft weist die wenigstens eine konstante Steigung eine größere oder geringere Steilheit auf, als die andere konstante Steigung. Mit anderen Worten ist der wenigstens eine Abschnitt gegenüber dem anderen Abschnitt steiler bzw. flacher ausgebildet. Weiter vorteilhaft weist die wenigstens eine abweichende Steigung eine größere oder geringere Krümmung auf, als die andere abweichende Steigung. Mit anderen Worten ist der wenigstens eine Abschnitt gegenüber anderen Abschnitt stärker bzw. weniger gekrümmt ausgebildet. Hierdurch lassen sich Toträume durch Ausgestaltung der Rührblätterverringern.

Erfindungsgemäß sind an einem ersten Ende der Rührblätter Abstreifer und an einem zweiten Ende der Rührblätter Bodenräumer angeordnet. Mit anderen Worten ist ein Abtreifer am Ende des ersten Abschnitts des Rührblatts angeordnet und ein Bodenräumer ist am Ende des dritten Abschnitts angeordnet.

Durch die Abstreifer, auch Finnen genannt, ist es möglich, dass ein Stofftransport der im Mischbehälter vorhandenen Feststoffe beim Mischen, in eine radiale Richtung innerhalb des Mischbehälters in Richtung der motorisch antreibbaren Welle erfolgt.

Erfindungsgemäß weist der Mischbehälter eine zylindrisch verlaufende Gehäusewand, eine konisch verlaufende Gehäusewand und ein Ventil auf, wobei die konisch verlaufende Gehäusewand zwischen der zylindrisch verlaufenden Gehäusewand und dem Ventil angeordnet ist. Unter einer Gehäusewand kann eine Behälterwand verstanden werden. Vorzugsweise ist das Ventil ein totraumarmes Ventil oder bevorzugt ein totraumfreies Ventil. Vorzugsweise weist der Mischbehälter einen Prozessraum auf. Im Prozessraum kann ein Mischen der Feststoffe erfolgen.

Vorzugsweise weist das Rührorgan neben der motorisch antreibbaren Welle und den wendelförmig ausgebildeten Rührblättern einen Querholm auf. Bevorzugt verbindet der Querholm die Rührblätter mit der Welle. Besonders bevorzugt weisen die Rührblätter dieselbe Form auf.

Vorzugsweise schließt die konisch verlaufende Gehäusewand zu einer Horizontalen einen Winkel α in einem Bereich von 25° bis 65°, insbesondere von 45° ein. Bevorzugt ist die Horizontale parallel zur Innenseite/Unterseite des Deckels und/oder der Außenseite/Oberseite des Deckels und/oder zum Querholm des Rührorgans.

Weiter vorteilhaft sind die Abschnitte der Rührblätter parallel zur konisch verlaufenden Gehäusewand angeordnet, wobei die Rührblätter in allen Abschnitten gleich breit sind. Hierdurch lassen sich Toträume im Mischbehälter reduzieren. Vorzugsweise beträgt ein Abstand zwischen den Abschnitten des jeweiligen Rührblattes und der konischen Gehäusewand 1 bis 10 mm, bevorzugt 5 mm. Bevorzugt beträgt eine Breite der Rührblätter in etwa 5% des Durchmessers der zylindrischen Gehäusewand und ist konstant über die gesamte Länge der Rührblätter.

Erfindungsgemäß sind die Abstreifer parallel zur zylindrisch verlaufenden Gehäusewand angeordnet.

Weiter vorteilhaft sind die Abstreifer parallel zur zylindrisch verlaufenden Gehäusewand angeordnet und/oder die Bodenräumer weisen eine Form auf, die an die Form des Ventils angepasst ist. Hierdurch lassen sich Toträume durch Ausgestaltung der Abstreifer und Bodenräumer zusätzlich verringern.

Bevorzugt beträgt ein Abstand zwischen dem Abstreifer des jeweiligen Rührblattes und der zylindrischen Gehäusewand 1 bis 10 mm, bevorzugt 5 mm. Bevorzugt sind die Abstreifer an einer axial verlaufenden Längsseite in einem Winkel θ angeschnitten ausgebildet, wobei der Winkel θ einen Bereich von 20° bis 60°, insbesondere von 40° einschließt.

Besonders bevorzugt ist eine größte Breite der Abstreifer auf der zur Drehrichtung abgewandten Seite vorzugsweise um den Faktor 0,3 bis 0,7, bevorzugt 0,5 kleiner, als die Breite der Rührblätter.

Weiter vorteilhaft weist die Mischvorrichtung einen auf den Mischbehälter aufgesetzten Deckel auf, wobei wenigstens ein in den Mischbehälter ragender Stromstörer am Deckel angeordnet ist und wobei der Stromstörer eine Halterung und ein Leitblech aufweist. Hierdurch lässt sich eine verbesserte Mischung der Feststoffe erzielen. Vorzugsweise ist das Leitblech zur Horizontalen in einen Winkel ε in einem Bereich von 15° bis 55°, insbesondere von 35° geneigt. Bevorzugt ist das Leitblech zu einer durch die Drehachse der Welle verlaufenden Geraden in einen Winkel ϕ in einem Bereich von 15° bis 45°, insbesondere von 30° geneigt.

Weiter vorteilhaft weist die Halterung einen Sensor auf. Vorzugsweise ist der Sensor ein Temperatursensor, ein integrierter Nahinfrarotsensor (= NIR) oder ein UV-Spektometer. Hierdurch lässt sich eine Qualitätskontrolle (Temperatur, Gehalt, Feuchtigkeit, Partikelgröße, Klumpenbildung) in der Mischvorrichtung während und/oder nach dem jeweiligen Mischvorgang auf einfache Weise bewerkstelligen. Außerdem lässt sich Bauraum einsparen. Anhand der Daten aus der Temperaturmessung können Informationen zum Fließverhalten und dem Scherverhalten der Feststoffe ermittelt werden.

Vorzugsweise ist am Deckel wenigstens eine nach innerhalb der Mischvorrichtung ausfahrbare Reinigungsdüse angeordnet. Hierdurch ist ein Einbringen von Reinigungsflüssigkeit nach innerhalb der Mischvorrichtung auf einfache Weise ausführbar.

Vorzugsweise weist die Mischvorrichtung wenigstens einen Filter zwischen einer Einlassöffnung und einem Dosierer auf. Hierdurch lässt sich ein Entlüften und/oder Belüften des Prozessraums auf einfache Weise ermöglichen.

Vorzugsweise weist die Mischvorrichtung ein Schauglas im Deckel für Inspektionen oder Messungen von qualitätsrelevanten Messgrößen (z.B. Homogenität, Feuchte, Partikelgrösse, Temperatur) auf.

Vorzugsweise weist die Mischvorrichtung eine Hub-/Schwenkvorrichtung auf, die am Deckel angeschlossen ist. Mittels der Hub-/Schwenkvorrichtung kann ein Öffnen und Verschließen des Mischbehälters ausgeführt werden.

Ein Verfahren zum Mischen von Feststoffen mittels einer Mischvorrichtung kann die aufeinanderfolgenden Schritte aufweisen:
- Dosierung von Füllstoffen durch wenigstens eine erste Einlassöffnung in den Mischbehälter der Mischvorrichtung während einer Drehung des Rührorgans,
- Dosierung von Arzneistoffen durch die wenigstens eine Einlassöffnung und/oder eine zweite Einlassöffnung in den Mischbehälter der Mischvorrichtung während der Drehung des Rührorgans,
- Mischen der Füllstoffe und der Arzneistoffe,
- Reduktion der Drehgeschwindigkeit des Rührorgans und im Ansprechen darauf,
- Fördern des Pulvergemisches aus den Füllstoffen und den Arzneistoffen aus der Mischvorrichtung durch wenigstens eine Auslassöffnung des Mischbehälters, wobei das Rührorgan mit reduzierter Drehgeschwindigkeit weiterdreht und wobei das Fördern pneumatisch und/oder gravimetrisch, erfolgt.

Im Detail kann das Mischverfahren ablaufen, wie nachfolgend beschrieben:
Die Feststoffe, die vorzugsweise Füllstoffe (Exzipient) und Arzneistoffe (bswp. hochpotentes API) sind, liegen in Pulverform vor. Die Pulver werden pneumatisch, vorzugsweise gravimetrisch von den Dosierern zu wenigstens einer Einlassöffnung für API und Exzipient transportiert. Bevorzugt ist die Einlassöffnung im Deckel oder in der Gehäusewand des Mischbehälters angeordnet.

Die Zusammensetzung der Mischung kann hochgenau erfolgen, da die Mischvorrichtung solange mit geringer Rührerdrehzahl im Empfangsmodus betreiben werden kann, die für eine hochexakte Dosierung benötigt wird. Das Rührorgan kann sich dabei bereits in Mischrichtung drehen.

Die Mischrichtung ist jene, bei der das Pulver an der Oberseite der Rührblätter nach oben gleiten muss, da das Rührorgan diese Oberseite entgegen der Pulverschüttung bewegt. Damit die Mischzeit sehr kurz ist, und geringe Mengen von hochpotentem API schon während der Dosierung gut verteilt werden können, können in einer ersten Phase der Dosierung im Bereich von größer 0 bis 30 Sekunden ausschließlich Füllstoffe in den Mischbehälter der Mischvorrichtung dosiert werden, während hierbei das Rührorgan mit einer langsamen Drehzahl die Schüttung einebnet und schon vormischt. Somit wird verhindert, dass ein Teil der bereits geringen Menge an Arzneistoffen, in Fällen ungünstiger Stoffeigenschaften, an metallischen Oberflächen des Rührorgans, der Gehäusewand und/oder des Ventils haften bleibt.

In einer zweite Phase kann dann zusätzlich die Dosierung der Arzneistoffe beginnen, wobei auch hier das Rührorgan in einer sinnvoll vorgegeben Geschwindigkeit dreht und idealerweise der Einlassöffnung für die Arzneistoffen sich über dem Pulverbett aus Füllstoffen befindet. Nach Abschluss der Dosierung, kann das Rührorgan in voller erforderlicher Mischgeschwindigkeit drehen, jedoch in verkürzte zeitlicher Periode, da ein Großteil der Substanzen schon während der Dosierung vermischt wurde.

Vorzugsweise kann nach Abschluss des Mischvorgangs, welcher durch Zeitvorgabe, oder idealerweise durch Erreichen eines Abbruchkriteriums definiert ist, das Rührorgan seine Geschwindigkeit verringern und das Ventil an der Auslassöffnung geöffnet werden. Die Pulvermischung wird gravimetrisch oder pneumatisch, vorzugsweise eine Kombination aus beiden Mechanismen, aus dem Mischer befördert, wobei das Rührorgan unterstützend in Mischrichtung weiterdreht.

Dabei kann das Rührorgan in Mischgeschwindigkeit oder einer sonstigen, sinnvoll vorgegeben Geschwindigkeit drehen. Über den an der Verbindung zwischen Einlassöffnung und Dosierer befindlichen Filter, kann zusätzlich Luft zur Transportunterstützung eingetragen werden. Optional kann auch über eine eigens vorgesehene Öffnung Luft zur Transportunterstützung zugegeben werden, falls der Druckverlust über den Filter zu hoch würde. Optionale Ventile an einer der Einlassöffnungen, können unkontrollierten Eintritt von Materialien aus den Dosierern nach innerhalb der Mischvorrichtung, durch zu starken Sog bei der pneumatischen Entleerung, unterbinden.

Vorzugsweise erfolgt ein Dosieren von unterschiedlichen Feststoffen (Pulver) in einem Zeitraum von 1 bis 8 Minuten durch mindestens eine Einlassöffnung. Das Dosieren kann mittels der Pulver aus an der Einlassöffnung angeschlossenen Dosierern oder ähnlichen Komponenten erfolgen. Bevorzugt erfolgt ein Vergleichmäßigen des Pulvergemisches aus den Feststoffen während des Dosierens, durch langsames Mischen. Dadurch lässt sich ein Schüttkegel vermeiden, welcher die Einlassöffnung blockieren könnte.

Weiter bevorzugt erfolgt ein Mischen der verschiedenen Feststoffen innerhalb von 0,5 bis 5 Minuten, durch Ausbildung von vertikalen, elipsenartigen Strömungen zwischen Welle und Gehäusewand. Dabei kann das Pulvergemisch an der Gehäusewand nach oben strömen und sich in der Nähe der Wellewieder nach unten bewegen. Das Rührorgan ist dabei so geformt, dass er möglichst schonend das Pulvergemisch bewegt, ohne dabei mehr Scherung und Energie als nötig in das Pulvergemisch einzutragen. Eine signifikante lokale Temperaturerhöhung des Pulvergemischs wird somit auch bei hohen Drehzahlen und kurzen Mischzeiten vermieden. Die spezielle Ausgestaltung (Wendelform) des Rührorgans ermöglicht einen effizienten vertikalen Transport des Pulvergemischs an der Gehäusewand nach oben.

Ein Verfahren zum Reinigen einer Mischvorrichtung mit wenigstens einer an einem Deckel der Mischvorrichtung angeordneten und nach innerhalb der Mischvorrichtung ausfahrbare Reinigungsdüse kann die aufeinanderfolgenden Schritte aufweisen:
- Zuführen einer Reinigungsflüssigkeit in den Mischbehälter der Mischvorrichtung mittels der Reinigungsdüse, wobei das Rührorgan wenigstens einmal abwechselnd zuerst in eine erste Drehrichtung und dann entgegen der ersten Drehrichtung in eine zweite Drehrichtung dreht,
- Fördern der mit Pulvergemisch versetzten Reinigungsflüssigkeit durch wenigstens eine Auslassöffnung des Mischbehälters und
- Klarspülen des Mischbehälters mit entionisiertem Wasser.

Im Detail kann das Reinigungsverfahren ablaufen, wie nachfolgend beschrieben: Der Mischer kann vor der Reinigung nahezu restlos entleert werden, um kein wertvolles Arzneimittel oder API zu verschwenden. Über die ausfahrbaren Düsen kann eine Reinigungsflüssigkeit, vorzugsweise Wasser oder Wasser mit Reinigungszusätzen, in den Mischbehälter der Mischvorrichtung zugeführt werden. Dabei dreht sich das Rührorgan mit beliebiger Geschwindigkeit und Reihenfolge in und entgegen der Mischrichtung. Dabei kann das Ventil an der Auslassöffnung zunächst solange geschlossen bleiben, bis der Mischbehälter bis zu 50-80 % gefüllt ist. Die Rotation erzeugt eine stärkere Reinigungswirkung an der Gehäusewand. Die plötzliche Umkehr der Drehrichtung erzeugt Turbulenzen und reinigt das Rührorgan und den Stromstörer. Durch die Drehbewegung wird eine Trombe erzeugt. Diese ermöglicht den Transport von Reinigungsflüssigkeit zum Deckel und reinigt diesen. Im weiteren Verlauf der Reinigung kann nun das Ventil zu einem beliebigen Grad geöffnet werden, wodurch die mit Pulverresten versehene Reinigungsflüssigkeit die Mischvorrichtung verlassen kann.

Der oben beschriebene Vorgang kann so häufig und zeitlich lange ausgeführt werden, wie es für eine erfolgreiche Reinigung als erforderlich betrachtet wird.

Nach erfolgter Nassreinigung des Mischbehälters der Mischvorrichtung kann diese optional geöffnet und manuell nachgetrocknet werden. Idealerweise kann stattdessen Trocknungsluft, an einer eigens dafür vorgesehenen Verbindung im Deckel oder an der Verbindung zwischen Einlassöffnung und Dosierer, der Mischvorrichtung zugeführt. Dabei ist das Ventil an der Auslassöffnung der Mischvorrichtung zu einem gewünschten Grad geöffnet.

Beim Reinigungsverfahren mit einer Reinigungsflüssigkeit kann das Ventil der Mischvorrichtung geschlossen sein, geöffnet bleiben und idealerweise bei Bedarf beliebig oft geöffnet und wieder geschlossen werden, um damit einerseits ein Überfüllen des Mischbehälters zu verhindern, und andererseits in besonders vorteilhafter Weise auch das Ventil zu reinigen. Weiterhin kann sich vorteilhafter Weise während der Reinigung das Rührorgan drehen, um durch in die Reinigungsflüssigkeit eingetragene Impulse, die Reinigungswirkung zu erhöhen. Dabei kann es besonders vorteilhaft sein, wenn sich das Rührorgan auch in die entgegengesetzte Drehrichtung bewegt.

Durch ein Vorsehen von gleichen Düsen für Reinigungsflüssigkeit und Trocknung kann ein Luftstrom aus trockener Luft, vorzugsweise zusätzlich erhitzter Luft in den Prozessraum zur Trocknung nach dem Reinigen geleitet werden. Vorzugsweise wird die zur Trocknung benötigte Luft an der Verbindung von Einlassöffnung und Dosierer bei Bedarf eingeleitet.

### Kurze Beschreibung der Zeichnungen

Nachfolgend werden Ausführungsbeispiele der Erfindung unter Bezugnahme auf die begleitende Zeichnung im Detail beschrieben. In der Zeichnung ist:
- Figur 1: einen schematischen Schnitt durch eine erfindungsgemäße Ausführungsform;
- Figur 2: eine Draufsicht auf die eine erfindungsgemäße Ausführungsform aus Figur 1;
- Figur 3: einen schematischen Schnitt durch die erfindungsgemäße Ausführungsform aus Figur 1 mit weiteren Komponenten.

Ausführungsformen der Erfindung

Figur 1 zeigt einen schematischen Schnitt durch eine erfindungsgemäße Mischvorrichtung 1 und Figur 2 zeigt eine Draufsicht auf die Mischvorrichtung 1 aus Figur 1.

Die Mischvorrichtung 1 dient vorzugsweise dem Mischen von Feststoffen. Ferner kann die Mischvorrichtung 1 auch zum Granulieren von Feststoffen verwendet werden.

Die Mischvorrichtung 1 weist einen Mischbehälter 2, einen auf den Mischbehälter 2 aufgesetzten Deckel 3 und ein Rührorgan 4 auf. Der einstückig ausgebildete Mischbehälter 2 weist eine Gehäusewand 15, 16 auf, die einen zylindrischen Gehäusewandbereich 15 und einen darunter angeordneten konischen bzw. trichterförmigen Gehäusewandbereich 16 aufweist. Das Verhältnis der Höhen der oberen zylindrischen Gehäusewand 15 zur unteren konischen Gehäusewand 16 ist vorzugsweise größer als 1:2 und bevorzugt im Bereich 1:3 bis 1:4. Ein Durchmesser der zylindrischen Gehäusewand 15 ist vorzugsweise wenigstens um den Faktor 5, idealerweise um den Faktor 6 bis 8 größer als der Durchmesser der konischen Gehäusewand 16 im Auslassbereich (Auslassöffnung 26). Der Mischbehälter 2 weist einen Prozessraum 18 auf, welcher in Blattebene zur Seite durch die Gehäusewand 15, 16, nach oben durch einen abnehmbaren Deckel 3 und nach unten durch ein totraumarmes Ventil 25 begrenzt ist.

Das Rührorgan 4 weist eine motorisch antreibbare Welle 5, einen Querholm 6 und zwei wendelförmig ausgebildete Rührblätter 7, 8 auf. Der Querholm 6 verbindet die Rührblätter 7, 8 mit de. Welle 5. Die Rührblätter 7, 8 weisen dieselbe Form auf. Die Rührblätter 7, 8 weisen einen ersten Abschnitt 10, einen zweiten Abschnitt 11 und einen dritten Abschnitt 12 auf. Die Rührblätter 7, 8 weisen im ersten Abschnitt 10 eine konstante Steigung m1, im dritten Abschnitt 12 eine konstante Steigung m3 und im dazwischenliegenden zweiten Abschnitt 11 eine von den konstanten Steigungen m1, m3 abweichende Steigung auf, nämlich eine variable Steigung m2.

Die Steigung m2 des zweiten Abschnitts 11 kann einer mathematischen Funktion folgen und weist eine Krümmung auf. Die erste Steigung m1 weist eine größere Steilheit auf, als die dritte Steigung m3. Mit anderen Worten ist der erste Abschnitt 10 gegenüber dem dritten Abschnitt 12 steiler bzw. stärker ausgebildet. Alternativ kann die erste Steigung m1 auch eine geringere Steilheit aufweisen, als die dritte Steigung m3. Mit anderen Worten wäre der erste Abschnitt 10 dann gegenüber dem dritten Abschnitt 12 flacher bzw. schwächer ausgebildet.

Der Mischbehälter 2 weist die konisch verlaufende Gehäusewand 16 auf. Der erste Abschnitt 10 ist parallel zur konisch verlaufenden Gehäusewand 16 angeordnet. Ein Abstand zwischen dem ersten Abschnitt 10 des jeweiligen Rührblattes 7, 8 und der konischen Gehäusewand 16 beträgt vorzugsweise 1 bis 10 mm, bevorzugt 5 mm. Eine Breite der Rührblätter 7, 8 beträgt ca. 5% des Durchmessers der zylindrischen Gehäusewand 15 und ist konstant über die gesamte Länge der Rührblätter 7, 8. Die konisch verlaufende Gehäusewand 16 schließt zu einer Horizontalen X einen Winkel α in einem Bereich von 25° bis 65°, insbesondere 45° ein. Die Horizontale X istdabei parallel zur Innenseite/Unterseite, der Außenseite/Oberseite des Deckels und zur Mittelachse des Querholms 6 des Rührorgans 4 angeordnet.

An einem ersten Ende der Rührblätter 7, 8 ist jeweils ein Abstreifer 13 angeordnet. Eine größte Breite der Abstreifer 13 ist auf der zur Drehrichtung D abgewandten Seite der vorzugsweise um den Faktor 0,3 bis 0,7, bevorzugt 0,5 kleiner, als die Breite der Rührblätter 7, 8. An einem zweiten Ende der Rührblätter 7, 8 ist jeweils ein Bodenräumer 14 angeordnet. Die Abstreifer 13 sind an einer axial verlaufenden Längsseite in einem Winkel θ angeschnitten ausgebildet, wobei der Winkel θ in einem Bereich von 20° bis 60°, insbesondere von 40° geneigt ist.

Ferner weist der Mischbehälter 2 die zylindrisch verlaufende Gehäusewand 15 auf. Die Abstreifer 13 verlaufen parallel zur zylindrisch verlaufenden Gehäusewand 15. Die Bodenräumer 14 verlaufen wenigstens abschnittsweise parallel zur zylindrisch verlaufenden Gehäusewand 15. Ferner weisen die Bodenräumer 14 eine Form auf, die an die Geometrie des Ventils 25 an der Auslassöffnung 26 angepasst ist.

Am Deckel 3 ist wenigstens ein Stromstörer 20 mit einer Halterung 21 und einem Leitblech 22 angeordnet. Der Stromstörer 20 ragt in den Mischbehälter 2 hinein. Das Leitblech 22 ist zur Horizontalen X in einen Winkel ε in einem Bereich von 15° bis 55°, insbesondere von 35° geneigt. Das Leitblech 22 ist zu einer durch die Drehachse R der Welle 4 verlaufenden Geraden 19 in einen Winkel ϕ in einem Bereich von 15° bis 45°, insbesondere von 30° geneigt.

Die Mischvorrichtung 1 weist eine erste Einlassöffnung 23, eine zweite Einlassöffnung 24 und eine Auslassöffnung 26 auf. Die erste Einlassöffnung 23 und die zweite Einlassöffnung 24 sind im Bereich des zylindrischen Gehäuses 15 am Mischbehälter 2 angeordnet. Durch die erste Einlassöffnung 23 können Füllstoffe A in den Mischbehälter 2 gefördert werden. Durch die zweite Einlassöffnung 24 können Arzneistoffe B in den Mischbehälter 2 gefördert werden. Die Auslassöffnung 26 ist am unteren Ende des totraumarmen Ventils 25 der Mischvorrichtung 1 angeordnet. Das totraumarme Ventil 25 kann nach dem Prinzip eines Kugelhahnes, oder eines Segmentkugelhahns aufgebaut sein. Das Ventil 25 weist vorzugsweise mindestens eine Öffnung 29 zum Eintrag von Transportluft auf.

Bei einem Verfahren zum Mischen von Feststoffen mittels der Mischvorrichtung 1 werden die aufeinanderfolgenden Schritte durchlaufen:
- Dosierung von Füllstoffen A durch die erste Einlassöffnung 23 in den Mischbehälter 2 der Mischvorrichtung 1 während einer Drehung des Rührorgans 4,
- Dosierung von Arzneistoffen B durch die zweite Einlassöffnung 24 in den Mischbehälter 2 der Mischvorrichtung 1 während der Drehung des Rührorgans4,
- Mischen der Füllstoffe A und der Arzneistoffe B,
- Reduktion der Drehgeschwindigkeit des Rührorgans 4 und im Ansprechen darauf,
- Fördern des Pulvergemisches aus den Füllstoffen A und den Arzneistoffen B aus der Mischvorrichtung 1 durch wenigstens eine Auslassöffnung 26 des Mischbehälters 2, wobei das Rührorgan 4 mit reduzierter Drehgeschwindigkeit weiterdreht und wobei das Fördern pneumatisch, insbesondere gravimetrisch, erfolgt.

Die Mischvorrichtung 1 weist eine Hub-/Schwenkvorrichtung 17 auf, die am Deckel 3 angeschlossen ist. Mittels der Hub-/Schwenkvorrichtung 17 kann ein Öffnen und Verschließen des Mischbehälters 2 ausgeführt werden.

Figur 3 zeigt die Mischvorrichtung aus der Figur 1 mit weiteren Komponenten.

Neben der ersten Einlassöffnung 23 und der zweiten Einlassöffnung 24 sind noch weitere erste Einlassöffnungen 23 und zweite Einlassöffnungen 24 am Deckel 3 vorgesehen.

Optional oder zusätzlich kann die Mischvorrichtung 1 jeweils auch eine Einlassöffnung 27 für Granulat oder Pellets aufweisen. Weiterhin ist ein beidseitig durchlässiger Filter 30 im Deckel 17 der Mischvorrichtung 1 oder an der Verbindung zwischen Einlassöffnung 27 und Dosierer (nicht gezeigt) vorgesehen, damit verdrängte Luft entweichen, und angesaugte Luft in die Mischvorrichtung 1 nachströmen kann.

An der Halterung 21 ist ein UV- oder ein NIR-Sensor 28 angeordnet. Weiterhin weist die Mischvorrichtung 1 ein Schauglas 31 im Deckel 3 für Inspektionen oderMessungen von qualitätsrelevanten Messgrößen (z.B. Homogenität, Feuchte, Partikelgröße, Temperatur) auf. Am Deckel 3 sind zwei nach innerhalb der Mischvorrichtung 1 ausfahrbare Reinigungsdüsen 32 zur Zuführung von Reinigungsflüssigkeit in den Mischbehälter 2 angeordnet.

Die Mischvorrichtung 1 wird an seiner Auslassöffnung 26 durch das Ventil 25 abgeschlossen, welches eingerichtet ist, Toträume im Prozessraum 18 zu reduzieren, bzw. welches so geformt ist, dass das Rührorgan 4 mit seinen Bodenräumern 14 überall seine Mischwirkung erzeugen kann.

Bei einem Verfahren zum Reinigen der Mischvorrichtung 1 werden die aufeinanderfolgenden Schritte durchlaufen:
- Zuführen einer Reinigungsflüssigkeit in den Mischbehälter 2 der Mischvorrichtung 1 mittels der Reinigungsdüse 32, wobei das Rührorgan 4 wenigstens einmal abwechselnd zuerst in eine erste Drehrichtung D und dann entgegen der ersten Drehrichtung D in eine zweite Drehrichtung dreht
- Fördern der mit Pulvergemisch versetzten Reinigungsflüssigkeit durch wenigstens eine Auslassöffnung 26 des Mischbehälters 2 und
- Klarspülen mit entionisiertem Wasser.

Im Anschluss an die beschriebenen Schritte kann noch ein Nachtrocknen der Mischvorrichtung 1 erfolgen. Hierzu kann eine Einlassöffnung 23, 24 oder die Öffnung 27 verwendet werden, um Trocknungsluft nach innerhalb der Mischvorrichtung 1 zu fördern.

## Patentansprüche

1. Mischvorrichtung (1), insbesondere zum Mischen von Feststoffen in einem Mischbehälter (2), mit einem Rührorgan (4), das wenigstens zwei wendelförmig ausgebildete Rührblätter (7, 8) aufweist, die mit einer motorisch antreibbaren Welle (5) verbunden sind, wobei die Rührblätter (7, 8) einen ersten Abschnitt (10), einen zweiten Abschnitt (11) und einen dritten Abschnitt (12) aufweisen, wobei jeder der Abschnitte (10, 11, 12) eine konstante Steigung (m1, m2, m3) mit einer Steilheit oder eine von einer
konstanten Steigung abweichende Steigung
(m1, m2, m3) mit einer Krümmung aufweist und wobei wenigstens eine der konstanten Steigungen (m1, m2, m3) eine von der wenigstens einen anderen konstanten Steigung (m1, m2, m3) unterschiedliche Steilheit aufweist oder eine der abweichenden Steigungen (m1, m2, m3) eine von der wenigstens einen anderen abweichenden Steigung (m1, m2, m3) unterschiedliche Krümmung aufweist, wobei an einem ersten Ende der Rührblätter (7, 8) Abstreifer (13) und an einem zweiten Ende der Rührblätter (7, 8) Bodenräumer (14) angeordnet sind, und mit einem Mischbehälter, **dadurch gekennzeichnet, dass** der Mischbehälter (2) eine zylindrisch verlaufende Gehäusewand (15), eine konisch verlaufende Gehäusewand (16) und ein Ventil (25) aufweist, wobei die konisch verlaufende Gehäusewand (16) zwischen der zylindrisch verlaufenden Gehäusewand (15) und dem Ventil (25) angeordnet ist, wobei die Abstreifer (13) parallel zur zylindrisch verlaufenden Gehäusewand (15) angeordnet sind.

2. Mischvorrichtung (1) nach Anspruch 1, wobei die wenigstens eine konstante Steigung (m1, m2, m3) eine größere oder geringere Steilheit aufweist, als die andere konstante Steigung (m1, m2, m3) oder wobei die wenigstens eine abweichende Steigung (m1, m2, m3) eine größere oder geringere Krümmung aufweist, als die andere abweichende Steigung (m1, m2, m3).

3. Mischvorrichtung (1) nach Anspruch 1 oder 2, wobei die Abschnitte (10, 11, 12) der Rührblätter (7, 8) parallel zur konisch verlaufenden Gehäusewand (16) angeordnet sind und wobei die Rührblätter (7, 8) in allen Abschnitten gleich breit sind.

4. Mischvorrichtung (1) nach einem der Ansprüche 1 bis 3, wobei die Bodenräumer (14) eine Form aufweisen, die an die Form des Ventils (25) angepasst ist.

## Claims

1. Mixing device (1), in particular for mixing solids in a mixing container (2), having a stirring device (4) comprising at least two helix-shaped stirring blades (7, 8) connected to a shaft (5) to be driven by a motor, wherein the stirring blades (7, 8) comprise a first section (10), a second section (11) and a third section (12), wherein each of the sections (10, 11, 12) has a constant pitch (m1, m2, m3) having a steepness or a pitch (m1, m2, m3) with a curvature differing from a constant pitch, and wherein at least one of the constant pitches (m1, m2, m3) has a steepness different from the at least one other constant pitch (m1, m2, m3), or one of the differing pitches (m1, m2, m3) has a curvature different from the at least one other different pitch (m1, m2, m3), wherein at a first end of the stirring blades (7, 8) strippers (13) and at a second end of the stirring blades (7, 8) bottom reamers (14) are arranged, and with a mixing container, **characterized in that** the mixing container (2) has a cylindrically extending housing wall (15), a conically extending housing wall (16), and a valve (25), wherein the conically extending housing wall (16) is arranged between the cylindrically extending housing wall (15) and the valve (25), wherein the strippers (13) are arranged parallel to the cylindrically extending housing wall (15).

2. Mixing device (1) as claimed in claim 1, wherein the at least one constant pitch (m1, m2, m3) has a greater or a smaller steepness than the other constant pitch (m1, m2, m3), or wherein the at least one differing pitch (m1, m2, m3) has a greater or a smaller curvature than the other differing pitch (m1, m2, m3).

3. Mixing device (1) as claimed in claim 1 or 2, wherein the sections (10, 11, 12) of the stirring blades (7, 8) are arranged parallel to the conically extending housing wall (16), and wherein the stirring blades (7, 8) have the same width in all sections.

4. Mixing device (1) as claimed in one of claims 1 to 3, wherein the bottom reamers (14) have a shape which is adapted to the shape of the valve (25).

## Revendications

1. Dispositif de mélange (1), en particulier pour le mélange de matières solides dans un récipient de mélange (2), avec un organe d'agitation (4), qui présente au moins deux pales d'agitation (7, 8) réalisées de manière hélicoïdale, qui sont reliées à un arbre (5) pouvant être entraîné de façon motrice, dans lequel les pales d'agitation (7, 8) présentent une première partie (10), une deuxième partie (11) et une troisième partie (12), dans lequel chacune des parties (10, 11, 12) présente un pas (m1, m2, m3) constant avec une pente ou un pas (m1, m2, m3) divergent d'un pas constant avec une courbure et dans lequel au moins un des pas (m1, m2, m3) constants présente une pente différente de l'au moins un autre pas (m1, m2, m3) constant ou un des pas (m1, m2, m3) divergents présente une courbure différente de l'au moins un autre pas (m1, m2, m3) divergent, dans lequel des racloirs (13) sont disposés à une première extrémité des pales d'agitation (7, 8) et des racleurs de fond (14) à une deuxième extrémité des pales d'agitation (7, 8), et avec un récipient de mélange, **caractérisé en ce que** le récipient de mélange (2) présente une paroi de boîtier s'étendant de manière cylindrique (15), une paroi de boîtier s'étendant de manière conique (16) et une soupape (25), dans lequel la paroi de boîtier s'étendant de manière conique (16) est disposée entre la paroi de boîtier s'étendant de manière cylindrique (15) et la soupape (25), dans lequel les racloirs (13) sont disposés parallèlement à la paroi de boîtier s'étendant de manière cylindrique (15).

2. Dispositif de mélange (1) selon la revendication 1, dans lequel l'au moins un pas (m1, m2, m3) constant présente une pente plus grande ou plus petite que l'autre pas (m1, m2, m3) constant ou dans lequel l'au moins un pas (m1, m2, m3) divergent présente une courbure plus grande ou plus petite que l'autre pas (m1, m2, m3) divergent.

3. Dispositif de mélange (1) selon la revendication 1 ou 2, dans lequel les parties (10, 11, 12) des pales d'agitation (7, 8) sont disposées parallèlement à la paroi de boîtier s'étendant de manière conique (16) et dans lequel les pales d'agitation (7, 8) sont de même largeur dans toutes les parties.

4. Dispositif de mélange (1) selon l'une quelconque des revendications 1 à 3, dans lequel les racleurs de fond (14) présentent une forme qui est adaptée à la forme de la soupape (25) .
